# EUROPÄISCHE PATENTSCHRIFT

(11) **EP 3 599 026 B1**
(45) Veröffentlichungstag und Bekanntmachung des Hinweises auf die Patenterteilung: **08.06.2022**
(21) Anmeldenummer: 19187582.2
(22) Anmeldetag: 22.07.2019
(51) Int. Cl.: B05B 1/16, B05B 1/18, B05B 12/00, B05B 12/02

(54) **SANITÄRBRAUSEEINRICHTUNG**
SANITARY SHOWER DEVICE
DISPOSITIF DE DOUCHE SANITAIRES

(30) Priorität: 25.07.2018 DE 102018212408
(43) Veröffentlichungstag der Anmeldung: 29.01.2020
(73) Patentinhaber: Hansgrohe SE, 77761 Schiltach (DE)
(72) Erfinder: Blattner, Joachim, 77773 Schenkenzell (DE); Groß, Jürgen, 77796 Mühlenbach (DE)
(74) Vertreter: Patentanwälte Ruff, Wilhelm, Beier, Dauster & Partner mbB

(56) Entgegenhaltungen:
- CN-U- 201 930 857
- GB-A- 2 500 899
- US-A- 5 246 301
- US-A1- 2017 128 960

## Beschreibung

Die Erfindung bezieht sich auf eine Sanitärbrauseeinrichtung nach dem Oberbegriff des Anspruchs 1.

Eine solche Sanitärbrauseeinrichtung umfasst einen Brausekörper, der eine eintrittsseitige Fluideinlasskonfiguration, eine austrittsseitige Strahlscheibe mit mehreren Strahlaustrittselementen und eine Fluidführung von der Fluideinlasskonfiguration zur Strahlscheibe aufweist, wobei die Strahlaustrittselemente jeweils eine erste und eine zweite Fluideintrittsöffnung aufweisen und dafür eingerichtet sind, über die ersten Fluideintrittsöffnungen zugeführtes Fluid als einen ersten Brausestrahl mit einem ersten Strahlbild und über die zweiten Fluideintrittsöffnungen zugeführtes Fluid als einen zweiten Brausestrahl mit einem vom ersten Strahlbild verschiedenen zweiten Strahlbild abzugeben. In entsprechenden Ausführungen sind diese Strahlaustrittselemente über die gesamte fluidaustrittsaktive Fläche der Strahlscheibe hinweg verteilt angeordnet, vorzugsweise in einer gleichmäßigen Verteilung, und/oder die Strahlscheibe besitzt ausschließlich diese und keine anderen brausestrahlbildenden Strahlaustrittselemente. Der Abstand der beiden Fluideintrittsöffnungen jedes Strahlaustrittselements ist typischerweise geringer als der minimale Abstand je zweier Fluideintrittsöffnungen zweier nächst benachbarter Strahlaustrittselemente, vorzugsweise ist er höchstens halb oder ein Drittel so groß wie jener.

Die Strahlbilder der Brausestrahlen können sich, wie dem Fachmann geläufig, z.B. in der Hauptstrahlrichtung des Brausestrahls und/oder im Grad der Konvergenz oder Divergenz des Brausestrahls unterscheiden. Unter Hauptstrahlrichtung ist hierbei, wie üblich, diejenige Richtung zu verstehen, in die sich der Brausestrahl hauptsächlich ausbreitet, auch wenn er sich z.B. aus nicht-parallelen Einzelstrahlen zusammensetzt und er dabei z.B. einen konvergierenden Brausestrahl, bei dem die aus den Strahlaustrittselementen austretenden Einzelstrahlen aufeinander zulaufen, oder divergierenden Brausestrahl bildet, bei dem die Einzelstrahlen voneinander weglaufen. Typischerweise verläuft diese Hauptstrahlrichtung parallel oder unter einem kleinen Winkel von meist nicht mehr als 20° bis 25°, in selteneren Fällen 25° bis 45° schräg zu einer Normalenrichtung bzw. Längsrichtung der Strahlscheibe bzw. einer austrittsseitigen Abschlussfläche derselben. Es versteht sich, dass die explizite Angabe des ersten und zweiten Brausestrahls nicht bedeutet, dass die Erfindung auf die Bereitstellung nur zweier verschiedener Brausestrahlen beschränkt ist. Vielmehr können in entsprechenden Ausführungen ein oder mehrere weitere Brausestrahlen mit jeweils unterschiedlichen Strahlbildern bereitgestellt werden, insbesondere durch Zuführung des Fluides gleichzeitig zu beiden Fluideintrittsöffnungen des jeweiligen Strahlaustrittselements in vorzugsweise variabel veränderbaren Anteilen.

Des Weiteren umfasst diese Sanitärbrauseeinrichtung eine vom Brausekörper räumlich getrennt angeordnete Fluidsteuerungsvorrichtung mit einer Fluidauslassanschlusskonfiguration und einer nutzerbetätigten Fluidsteuereinheit zur Steuerung einer Fluidzufuhr zur Fluidauslassanschlusskonfiguration sowie eine Fluidleitungskonfiguration zur Fluidankopplung der Fluideinlasskonfiguration des Brausekörpers an die Fluidauslassanschlusskonfiguration der Fluidsteuerungsvorrichtung. Fluidsteuerungsvorrichtungen dieser Art sind herkömmlich z.B. in Form von Thermostatarmaturen in Gebrauch, denen einlassseitig über getrennte Einlässe Kaltwasser und Warmwasser zugeführt werden und die an einem Mischwasserauslassanschluss als Fluidauslassanschlusskonfiguration das zugeführte Kaltwasser und Warmwasser in einem gewünschten Mischungsverhältnis bereitstellen. Dazu weist die Thermostatarmatur als nutzerbetätigte Fluidsteuereinheit üblicherweise eine Mengensteuereinheit und eine Thermostat- bzw. Mischereinheit auf. Eine starre oder flexible Rohr-/Schlauchleitung dient bei diesen herkömmlichen Ausführungen als Fluidleitungskonfiguration zur Fluidankopplung der Fluideinlasskonfiguration des Brausekörpers an den Mischwasserauslassanschluss der Thermostatarmatur.

In der Offenlegungsschrift DE 10 2013 207 687 A1 ist ein für eine solche herkömmliche Sanitärbrauseeinrichtung verwendbarer Brausekörper offenbart, der dementsprechend als Fluideinlasskonfiguration einen einzigen Fluideinlass aufweist. Des Weiteren umfasst dieser Brausekörper eine austrittsseitige Strahlscheibe mit mehreren Strahlaustrittselementen und eine Fluidführung vom Fluideinlass zur Strahlscheibe, wobei die Strahlaustrittselemente jeweils eine erste und eine zweite Fluideintrittsöffnung aufweisen und dafür eingerichtet sind, über die ersten Fluideintrittsöffnungen zugeführtes Fluid als einen ersten Brausestrahl mit einem ersten Strahlbild und über die zweiten Fluideintrittsöffnungen zugeführtes Fluid als einen zweiten Brausestrahl mit einem vom ersten verschiedenen zweiten Strahlbild abzugeben. Speziell sind die Strahlaustrittselemente dort als V-förmige Durchgangsöffnungen ausgebildet, die sich in Austrittsrichtung konisch verjüngend durch die Strahlscheibe hindurch erstrecken und jeweils eintrittsseitig die beiden Fluideintrittsöffnungen sowie austrittsseitig eine den beiden Fluideintrittsöffnungen gemeinsame Fluidaustrittsöffnung bilden. An der Innenseite der Strahlscheibe ist drehbeweglich eine Steuerscheibe angeordnet, die mittels einer Turbinenflügelstruktur vom zugeführten Fluid antreibbar ist und ein Steuerschlitzmuster aufweist, um die Fluideintrittsöffnungen der Strahlaustrittselemente zeitperiodisch freizugeben oder abzusperren. Mittels eines handbetätigbaren Blockiermechanismus kann die Steuerscheiben-Drehbewegung in mindestens einer Blockierposition, die mit einem zugehörigen Strahlbild des abgegebenen Brausestrahls korrespondiert, wahlweise freigegeben oder blockiert werden.

Die Offenlegungsschrift US 2013/0186972 A1 offenbart einen Brausekörper, bei dem die Strahlaustrittselemente durch in Strahlscheibenöffnungen beweglich gehaltene Austrittsnippel aus elastischem Material gebildet sind, denen ein nutzerbetätigbares Verschiebeelement zugeordnet ist, durch das der Benutzer die Austrittsnippel verlagern und auf diese Weise Brausestrahlen mit unterschiedlichem Strahlbild und insbesondere mit unterschiedlicher Hauptstrahlrichtung einstellen kann.

Die Patentschrift US 5,246,301 offenbart einen Brausekopf mit Bürstenfunktion, der einen Brausekörper mit einem Griffteil und einem Kopfteil umfasst, wobei der Griffteil eintrittsseitig eine einkanalige Fluidführung, ausgangsseitig eine zweikanalige Fluidführung und zwischenliegend ein nutzerbetätigbares Umschaltventil aufweist, mit dem über die eintrittsseitige Fluidführung zugeführtes Wasser umschaltbar in die eine oder die andere austrittsseitige Fluidführung geleitet werden kann. Der Kopfteil weist eine Strahlscheibe mit mehreren Strahlaustrittselementen auf, die von Austrittsnippeln aus einem Elastomermaterial gebildet sein können, von denen jeder eine axiale und eine seitliche Fluidaustrittsöffnung aufweist, die mit je einer der beiden austrittsseitigen Fluidführungen des Griffteils in Fluidverbindung stehen.

Die Gebrauchsmusterschrift CN 201930857 U offenbart eine sanitäre Kopfbrause mit einem Brausekörper, der unterseitig eine erste Brauseeinheit mit einem zweidimensionalen Feld von Strahlaustrittsnippeln und eine daneben angeordnete, zweite Brauseeinheit mit einer Wasserfall-Düse aufweist. Mittels einer nutzerbetätigten Fluidsteuereinheit kann zugeführtes Wasser wahlweise der ersten und/oder der zweiten Brauseeinheit zugeführt werden, wozu die Fluidsteuereinheit ein direkt an den Brausekörper angrenzendes Steuergehäuse aufweist, an dem zugehörige, nutzerbetätigbare Bedientasten angeordnet sind und in dem ein Hydraulikzylinder und ein Schaltventil untergebracht sind.

Die Offenlegungsschrift US 2017/0128960 A1 offenbart einen z.B. über ein Smartphone programmierbaren Brausekopf, der mittels einer Steuereinheit gesteuert wird, die an einer beliebigen Stelle eines Duschraums angeordnet werden kann, z.B. irgendwo an einer Wand des Duschraums montiert.

Die Offenlegungsschrift GB 2500899 A offenbart eine Sanitärbrauseeinrichtung zum wahlweisen Bereitstellen eines heißen oder kalten Brausestrahls für Hydrotherapieanwendungen, wozu heißes und kaltes Wasser über eine koaxiale Wasserleitung getrennt einem Brausekörper zugeführt werden können, der das heiße Wasser und das kalte Wasser getrennt über jeweils zugehörige Strahlaustrittselemente abgibt, wobei zugehörige Quellen für das heiße und das kalte Wasser und eine Fluidsteuerungsvorrichtung mit einer nutzerbetätigten thermostatischen Mischereinheit und einem nutzerbetätigten Kaltwasser-Absperrventil räumlich getrennt vom Brausekörper angeordnet sind.

Der Erfindung liegt als technisches Problem die Bereitstellung einer Sanitärbrauseeinrichtung der eingangs genannten Art zugrunde, mit der sich die unterschiedlichen Brausestrahlen in einer verglichen mit dem oben erläuterten Stand der Technik besonders komfortablen Weise bereitstellen bzw. vom Benutzer auswählen/einstellen lassen.

Die Erfindung löst dieses Problem durch die Bereitstellung einer Sanitärbrauseeinrichtung mit den Merkmalen des Anspruchs 1.

Bei dieser Sanitärbrauseeinrichtung umfasst die Fluideinlasskonfiguration des Brausekörpers einen ersten Brausekörpereinlass und einen vom ersten getrennten zweiten Brausekörpereinlass. Die Fluidführung im Brausekörper beinhaltet zwei getrennte Fluidströmungswege, von denen ein erster Fluidströmungsweg die ersten Fluideintrittsöffnungen der Strahlaustrittselemente mit dem ersten Brausekörpereinlass verbindet und ein zweiter Fluidströmungsweg die zweiten Fluideintrittsöffnungen der Strahlaustrittselemente mit dem zweiten Brausekörpereinlass verbindet. Die Fluidauslassanschlusskonfiguration der Fluidsteuerungsvorrichtung umfasst einen ersten Auslassanschluss und einen vom ersten getrennten zweiten Auslassanschluss. Die Fluidleitungskonfiguration umfasst eine erste Fluidleitung vom ersten Auslassanschluss der Fluidauslassanschlusskonfiguration zum ersten Brausekörpereinlass und eine zweite Fluidleitung vom zweiten Auslassanschluss der Fluidauslassanschlusskonfiguration zum zweiten Brausekörpereinlass. Die Fluidsteuereinheit weist ein nutzerbetätigtes Verteilerelement zur variablen Weiterleitung von zugeführtem Fluid zum ersten Auslassanschluss und/oder zum zweiten Auslassanschluss der Fluidauslassanschlusskonfiguration der Fluidsteuerungsvorrichtung auf.

Die solchermaßen ausgeführte Sanitärbrauseeinrichtung ermöglicht es dem Benutzer, wahlweise den ersten Brausestrahl oder den zweiten Brausestrahl dadurch auszuwählen, dass er durch Betätigen des Verteilerelements der Fluidsteuereinheit an der Fluidsteuerungsvorrichtung das zugeführte Fluid zum ersten und/oder zum zweiten Auslassanschluss der Fluidsteuerungsvorrichtung weiterleitet. Folglich genügt es für die Umstellung zwischen den Brausestrahlen, dass für den Benutzer das Verteilerelement der Fluidsteuereinheit an der vom Brausekörper räumlich getrennt angeordneten Fluidsteuerungsvorrichtung zugänglich ist. Ein Zugriff des Benutzers auf den Brausekörper selbst ist hingegen nicht erforderlich.

Dies hat beispielsweise den Vorteil, dass der Benutzer die Sanitärbrauseeinrichtung zwischen den verschiedenen Brausestrahlen auch dann umsteuern kann, wenn der Brausekörper für ihn nicht zugänglich oder jedenfalls nicht ohne weiteres erreichbar ist. Dies kann z.B. bei deckenmontierten Kopfbrausen in hohen Duschräumen der Fall sein, wenn sich dort der Brausekörper bzw. Brausekopf in einer für den Benutzer nicht ohne Hilfsmittel erreichbaren Höhe befindet. Hingegen ist in derartigen Duschräumen im Griffbereich des Benutzers üblicherweise ohnehin bereits eine Fluidsteuerungsvorrichtung zum Beispiel in Form einer Thermostatarmatur oder einer Mischer- und/oder Absperrarmatur vorgesehen, die dann problemlos zu der für die erfindungsgemäße Sanitärbrauseeinrichtung benötigten Fluidsteuerungsvorrichtung umgerüstet bzw. ausgerüstet werden kann. Alternativ kann die Fluidsteuerungsvorrichtung für die erfindungsgemäße Sanitärbrauseeinrichtung mit dem nutzerbetätigten Verteilerelement zur variablen Weiterleitung von zugeführtem Fluid zum ersten und/oder zum zweiten Auslassanschluss und mit der entsprechenden Fluidauslassanschlusskonfiguration als eigenständige Komponente der Sanitärbrauseeinrichtung in einem geeigneten Zugriffsbereich für den Benutzer angeordnet sein.

Es versteht sich, dass sich für das nutzerbetätigte Verteilerelement eine beliebige der hierfür dem Fachmann an sich bekannten Bauarten eignet, wobei die Nutzerbetätigung ebenfalls beliebiger herkömmlicher Art sein kann, z.B. eine mechanische Betätigung, eine Berührbetätigung, eine elektrische oder eine elektronische Ansteuerbetätigung, einschließlich der Möglichkeit einer ferngesteuerten Betätigung, bei der die Fluidsteuerungsvorrichtung selbst nicht zwingend im Griffbereich bzw. Zugänglichkeitsbereich des Benutzers positioniert sein braucht.

Wenn der Benutzer das der Fluidsteuerungsvorrichtung zugeführte Fluid mittels des Verteilerelements nur zum ersten Auslassanschluss weiterleitet, gibt der Brausekörper den ersten Brausestrahl ab. Wenn der Benutzer über das Verteilerelement das Fluid nur zum zweiten Auslassanschluss weiterleitet, gibt der Brausekörper den zweiten Brausestrahl ab. In entsprechenden Ausführungen ermöglicht das Verteilerelement eine Weiterleitung des zugeführten Fluids in vorzugsweise steuerbaren Anteilen sowohl zum ersten als auch zum zweiten Auslassanschluss der Fluidsteuerungsvorrichtung. Für diesen Fall kann der Brausekörper auf Wunsch so konfiguriert sein, dass er einen durch eine Überlagerung bzw. Wechselwirkung des der ersten Fluideintrittsöffnung des jeweiligen Strahlaustrittselements zugeführten Fluids mit dem der zweiten Fluideintrittsöffnung zugeführten Fluid gebildeten Brausestrahl abgibt, vorliegend als Kombi-Brausestrahl bezeichnet. Beispielsweise kann der Brausekörper den Kombi-Brausestrahl mit einem Konvergenz-/Divergenzgrad oder einer Hauptstrahlrichtung abgeben, der/die zwischen dem Konvergenz-/Divergenzgrad bzw. der Hauptstrahlrichtung des ersten Brausestrahls und dem Konvergenz-/Divergenzgrad bzw. der zweiten Hauptstrahlrichtung des zweiten Brausestrahls liegt, wobei zudem der jeweilige Konvergenz-/Divergenzgrad bzw. die jeweilige Hauptstrahlrichtung des Kombi-Brausestrahls davon abhängig sein kann, zu welchen Anteilen der Benutzer das Fluid mittels des Verteilerelements zum ersten bzw. zum zweiten Auslassanschluss der Fluidsteuerungsvorrichtung und somit zu den ersten bzw. zweiten Fluideintrittsöffnungen der Strahlaustrittselemente des Brausekörpers weiterleitet.

Die Strahlaustrittselemente sind als V-förmige Durchgangsöffnungen ausgebildet, die sich in Austrittsrichtung konisch verjüngend durch die Strahlscheibe hindurch erstrecken und jeweils eintrittsseitig die beiden Fluideintrittsöffnungen und austrittsseitig eine den beiden Fluideintrittsöffnungen gemeinsame Fluidaustrittsöffnung bilden. Dies stellt eine fertigungstechnisch und funktionell vorteilhafte Realisierung der Strahlaustrittselemente der Strahlscheibe dar. Die gegeneinander geneigten Flanken der V-Form der Durchgangsöffnungen können hierbei als Leitflächen dienen, um den Brausestrahl jeweils mit einer entsprechenden Hauptstrahlrichtung abzugeben. Zudem ermöglicht diese Konfiguration der Strahlaustrittselemente bei Bedarf auch die Erzeugung eines Kombi-Brausestrahls, in dem sich die über die erste bzw. die zweite Fluideintrittsöffnung in das Strahlaustrittselement gelangenden Fluidanteile in ihren durch die V-Flanken definierten Strömungsrichtungen überlagern bzw. wechselwirken.

In einer Weiterbildung der Erfindung ist das nutzerbetätigte Verteilerelement ein 3-Wege-Verteilventilelement. Derartige Ventilelemente, auch 2-Kanal-Volumenregler genannt, sind an sich bekannt, was daher hier keiner näheren Erläuterungen bedarf, und eignen sich vorteilhaft dazu, ein über einen Eingangskanal zugeführtes Fluid in vorzugsweise steuerbar variablen Anteilen auf zwei getrennte Ausgangskanäle zu verteilen.

In einer Weiterbildung der Erfindung ist der Brausekörper ein zur Montage an einer Wand oder Decke eines Duschraums eingerichteter Kopfbrausekörper. Damit eignet sich die Sanitärbrauseeinrichtung als Kopfbrause in einem Duschraum.

In einer Weiterbildung der Erfindung umfasst die Fluidsteuerungsvorrichtung eine Mischer- und/oder Absperrarmatur, und die Fluidsteuereinheit weist entsprechend eine Misch- und/oder Absperrventileinheit auf. Derartige Mischer- und/oder Absperrarmaturen bzw. Misch- und/oder Absperrventileinheiten sind an sich bekannt und sind bei dieser Sanitärbrauseeinrichtung vorteilhaft mit dem nutzerbetätigten Verteilerelement zur variablen Weiterleitung von zugeführtem Fluid zum ersten und/oder zum zweiten Auslassanschluss der Fluidsteuerungsvorrichtung kombiniert.

In einer Weiterbildung der Erfindung beinhaltet die Sanitärbrauseeinrichtung eine der Strahlscheibe in Austrittsrichtung vorgelagerte Zwischenplatte, die zu den V-förmigen

Durchgangsöffnungen der Strahlaustrittselemente korrespondierende, V-förmige Vorsprünge aufweist, die sich unter Belassung eines jeweiligen Fluidkanals von den beiden Fluideintrittsöffnungen zur Fluidaustrittsöffnung in die V-förmigen Durchgangsöffnungen hinein erstrecken. Dies stellt eine fertigungstechnisch und funktionell vorteilhafte Realisierung für die beiden Fluideintrittsöffnungen und die gemeinsame Fluidaustrittsöffnung des jeweiligen Strahlaustrittselements sowie für die Fluidführung im Strahlaustrittselement von den beiden Fluideintrittsöffnungen zur gemeinsamen Fluidaustrittsöffnung dar.

In einer Weiterbildung der Erfindung beinhaltet die Sanitärbrauseeinrichtung eine der Strahlscheibe in Austrittsrichtung vorgelagerte Kammerplatte, die mit einer Plattenseite eine erste Fluidkammer als Teil des ersten Fluidströmungswegs begrenzt und in deren Innerem eine zweite Fluidkammer als Teil des zweiten Fluidströmungswegs ausgebildet ist, wobei die Kammerplatte Verbindungskanäle aufweist, welche von der zweiten Fluidkammer zu den zweiten Fluideintrittsöffnungen führen. Dies stellt eine fertigungstechnisch und funktionell vorteilhafte Realisierung für die Fluidführung im Brausekörper von der Fluideinlasskonfiguration zur Strahlscheibe dar und insbesondere für die zwei getrennten Fluidströmungswege im Brausekörper vom ersten Brausekörpereinlass zu den ersten Fluideintrittsöffnungen bzw. vom zweiten Brausekörpereinlass zu den zweiten Fluideintrittsöffnungen. Zudem ermöglicht dieser konstruktive Aufbau der Fluidführung im Brausekörper bei Bedarf eine vergleichsweise kompakte Bauform des Brausekörpers.

In einer Ausgestaltung der Erfindung ist die Plattenseite, welche die erste Fluidkammer begrenzt, eine der Strahlscheibe abgewandte Plattenseite der Kammerplatte, und die Kammerplatte weist Durchgangskanäle auf, die von der ersten Fluidkammer durch die Kammerplatte hindurch zu den ersten Fluideintrittsöffnungen führen. Auch diese konstruktionstechnische Maßnahme ist fertigungstechnisch und funktionell sowie hinsichtlich Erzielung einer kompakten Bauform von Vorteil.

In einer Weiterbildung der Erfindung ist die Fluideinlasskonfiguration auf einer der Strahlscheibe abgewandten Außenseite des Brausekörpers angeordnet. Dies kann insbesondere strömungstechnisch von Vorteil sein, da sich damit bei Bedarf größere Fluidumlenkungen im Brausekörper vermeiden lassen.

In einer Weiterbildung der Erfindung sind der erste und der zweite Brausekörpereinlass koaxial angeordnet, wobei der eine Brausekörpereinlass den anderen Brausekörpereinlass koaxial umgibt. Diese Realisierung der eintrittsseitigen Fluideinlasskonfiguration des Brausekörpers kann bei Bedarf eine korrespondierend koaxiale Ausführung der vorgelagerten Fluidleitungskonfiguration ebenso wie eine kompakte Bauform des Brausekörpers begünstigen.

Vorteilhafte Ausführungsformen der Erfindung sind in den Zeichnungen dargestellt. Diese und weitere Ausführungsformen der Erfindung werden nachfolgend näher beschrieben. Hierbei zeigen:
- Fig. 1: eine schematische Blockdarstellung einer Sanitärbrauseeinrichtung ohne zugeführtes Fluid,
- Fig. 2: die Ansicht von Fig. 1 im Zustand bei Abgabe eines ersten Brausestrahls,
- Fig. 3: die Ansicht von Fig. 1 im Zustand bei Abgabe eines zweiten Brausestrahls,
- Fig. 4: eine Draufsicht von oben auf eine Anschlussseite eines in der Sanitärbrauseeinrichtung von Fig. 1 verwendbaren Brausekörpers mit zentrischer Fluideinlasskonfiguration in einer mit Ausnahme einer Strahlscheibe transparenten Darstellung,
- Fig. 5: eine Schnittansicht des Brausekörpers längs einer Linie V-V in Fig. 4 und
- Fig. 6: eine Schnittansicht des Brausekörpers längs einer Linie VI-VI in Fig. 4 bei abgenommenem Anschlusskörper der Fluideinlasskonfiguration.

Die in den Fig. 1 bis 3 schematisch gezeigte Sanitärbrauseeinrichtung beinhaltet einen Brausekörper 1, eine vom Brausekörper 1 räumlich getrennt angeordnete Fluidsteuerungsvorrichtung 2 sowie eine Fluidleitungskonfiguration 3, die von der Fluidsteuerungsvorrichtung 2 zum Brausekörper 1 führt.

Der Brausekörper 1 umfasst eine eintrittsseitige Fluideinlasskonfiguration 4, eine austrittsseitige Strahlscheibe 5 mit mehreren Strahlaustrittselementen 6 sowie eine Fluidführung 7 von der Fluideinlasskonfiguration 4 zur Strahlscheibe 5. Die Strahlaustrittselemente 6 weisen jeweils eine erste Fluideintrittsöffnung 8 und eine zweite Fluideintrittsöffnung 9 auf und sind dafür eingerichtet, über die ersten Fluideintrittsöffnungen 8 zugeführtes Fluid als einen ersten Brausestrahl mit einem ersten Strahlbild S1 und über die zweiten Fluideintrittsöffnungen 9 zugeführtes Fluid als einen zweiten Brausestrahl mit einem vom ersten verschiedenen zweiten Strahlbild S2 abzugeben.

Die Fluidsteuerungsvorrichtung 2 beinhaltet eine Fluidauslassanschlusskonfiguration 10 und eine nutzerbetätigte Fluidsteuereinheit 11 zur Steuerung einer Fluidzufuhr zur Fluidauslassanschlusskonfiguration 10. Dabei umfasst die Fluidauslassanschlusskonfiguration 10 der Fluidsteuerungsvorrichtung 2 mindestens einen ersten Auslassanschluss 12 und einen von diesem getrennten zweiten Auslassanschluss 13.

Die Fluideinlasskonfiguration 4 des Brausekörpers 1 umfasst mindestens einen ersten Brausekörpereinlass 14 und einen von diesem getrennten zweiten Brausekörpereinlass 15. Passend dazu beinhaltet die Fluidführung 7 im Brausekörper 1 zwei getrennte Fluidströmungswege 16, 17, von denen ein erster Fluidströmungsweg 16 die ersten Fluideintrittsöffnungen 8 mit dem ersten Brausekörpereinlass 14 verbindet und ein zweiter Fluidströmungsweg 17 die zweiten Fluideintrittsöffnungen 9 mit dem zweiten Brausekörpereinlass 15 verbindet.

Die Fluidleitungskonfiguration 3 umfasst eine erste Fluidleitung 18 vom ersten Auslassanschluss 12 der Fluidauslassanschlusskonfiguration 10 zum ersten Brausekörpereinlass 14 sowie eine zweite Fluidleitung 19 vom zweiten Auslassanschluss 13 der Fluidauslassanschlusskonfiguration 10 zum zweiten Brausekörpereinlass 15.

Die Fluidsteuereinheit 11 weist ein nutzerbetätigtes Verteilerelement 20 zur variablen Weiterleitung von zugeführtem Fluid zum ersten Auslassanschluss 12 und/oder zum zweiten Auslassanschluss 13 auf.

Das Fluid, bei dem es sich insbesondere um Wasser handeln kann, kann der Fluidsteuerungsvorrichtung 2 und damit der Fluidsteuereinheit 11 über eine herkömmliche Fluidzufuhrkonfiguration 21 zugeführt werden, die einen oder mehrere getrennte Fluideinlässe umfasst.

Fig. 2 zeigt die Situation, wenn das der Fluidsteuereinheit 11 zugeführte Fluid über das nutzerbetätigte Verteilerelement 20 nur an den ersten Auslassanschluss 12, jedoch nicht den zweiten Auslassanschluss 13 weitergeleitet wird. Dies hat einen Fluidstrom F1 ausschließlich in der ersten Fluidleitung 18 zur Folge, wodurch das Fluid über den ersten Brausekörpereinlass 14 und den ersten Fluidströmungsweg 16 ausschließlich den ersten Fluideintrittsöffnungen 8 der Strahlaustrittselemente 6 zugeführt wird, die als Folge hiervon den ersten Brausestrahl mit dem ersten Strahlbild S1 abgeben.

Fig. 3 zeigt die Situation, wenn der Benutzer das Verteilerelement 20 so eingestellt hat, dass das der Fluidsteuerungsvorrichtung 2 zugeführte Fluid nur zum zweiten Auslassanschluss 13, jedoch nicht zum ersten Auslassanschluss 12 weitergeleitet wird. Das Fluid gelangt dann als Fluidstrom F2 ausschließlich über die zweite Fluidleitung 19 und den zweiten Brausekörpereinlass 15 zum zweiten Fluidströmungsweg 17 der Fluidführung 7 im Brausekörper 1 und von dort ausschließlich zu den zweiten Fluideintrittsöffnungen 9 und nicht den ersten Fluideintrittsöffnungen 8 der Strahlaustrittselemente 6. In diesem Fall geben die Strahlaustrittselemente 6 und damit der Brausekörper 1 das Fluid als den zweiten Brausestrahl mit dem zweiten Strahlbild S2 ab.

In optionalen Ausführungen des Verteilerelements 20 und des Brausekörpers 1 kann das Fluid geteilt sowohl den ersten Fluideintrittsöffnungen 8 als auch den zweiten Fluideintrittsöffnungen 9 der Strahlaustrittselemente 6 zugeführt werden, vorzugsweise in mittels des Verteilerelements 20 variabel steuerbaren Anteilen. In diesem Fall kann die Sanitärbrauseeinrichtung an der Austrittsseite des Brausekörpers 1 einen Kombi-Brausestrahl abgeben, der sich durch Überlagerung bzw. Wechselwirkung der beiden Fluidströme im jeweiligen Strahlaustrittselement 6 ergibt, die über die erste bzw. über die zweite Fluideintrittsöffnung 8, 9 in selbiges eintreten.

Im gezeigten Ausführungsbeispiel der Fig. 1 bis 3 ist der erste Brausestrahl mit dem Strahlbild S1 ein konvergenter Brausestrahl, bei dem folglich die aus den einzelnen Strahlaustrittselementen 6 austretenden Einzelstrahlen in Strahlaustrittsrichtung aufeinander zulaufen, d.h. eine Hauptstrahlrichtung H1 der Einzelstrahlen des ersten Brausestrahls verläuft unter einem Schrägwinkel a1 zu einer Längsachsenrichtung L des Brausekörpers 1 nach innen, d.h. in Richtung Brausekörper-Längsmitte, geneigt. Der zweite Brausestrahl mit dem Strahlbild S2 ist ein divergierender Brausestrahl, bei dem die das zweite Strahlbild S2 bildenden Einzelstrahlen in Strahlaustrittsrichtung voneinander weglaufen, d.h. eine Hauptstrahlrichtung H2 der Einzelstrahlen verläuft unter einem Schrägwinkel α2 zur Längsachsenrichtung L des Brausekörpers 1 nach außen, d.h. von der Längsmitte des Brausekörpers 1 weg, geneigt. In alternativen Ausführungen besitzen der erste und der zweite Brausestrahl andersartige Strahlbilder, z.B. können bei einem der Strahlbilder die Einzelstrahlen im Wesentlichen parallel zur Längsachsenrichtung L des Brausekörpers 1 verlaufen, oder alle Einzelstrahlen verlaufen parallel zueinander in einer gleichen Richtung zur Längsachsenrichtung L des Brausekörpers 1 geneigt, z.B. in Fig. 2 alle nach links oder alle nach rechts geneigt.

Die Hauptstrahlrichtungen H1, H2 der Einzelstrahlen für den ersten bzw. den zweiten Brausestrahl können durch entsprechende Konfiguration des Brausekörpers 1 und insbesondere der Strahlscheibe 5 und ihrer Strahlaustrittselemente 6 geeignet festgelegt werden. Die Schrägwinkel α1, α2 können beispielsweise im Bereich zwischen 0° und 45°, insbesondere zwischen ca. 5° und ca. 30°, liegen und können für die verschiedenen Einzelstrahlen je nach Bedarf identisch oder unterschiedlich sein. Im gezeigten Beispiel der Fig. 2 und 3 ist, wie erwähnt, der Schrägwinkel a1 zur Erzielung des konvergierenden Strahlbilds S1 radial nach innen geneigt, während der Schrägwinkel a2 zur Erzielung des divergierenden Strahlbilds S2 radial nach außen geneigt ist. In alternativen Ausführungen ist eine der beiden Hauptstrahlrichtungen H1, H2 parallel zur Längsachsenrichtung L der Strahlscheibe 5 bzw. des Brausekörpers 1, d.h. der betreffende Brausestrahl tritt dann senkrecht an der Strahlscheibe 5 bzw. der Austrittsseite des Brausekörpers 1 aus. Nur der andere Brausestrahl tritt dann schräg zur Normalenrichtung der Strahlscheibe 5 aus letzterer aus.

In den Ausführungsformen mit der Möglichkeit der zusätzlichen Erzeugung eines oder mehrerer Kombi-Brausestrahlen liegt die Hauptstrahlrichtung der Einzelstrahlen des jeweiligen Kombi-Brausestrahls vorzugsweise im Bereich zwischen der ersten und der zweiten Hauptstrahlrichtung H1, H2. In entsprechenden Realisierungen kann durch stetige Veränderbarkeit der Fluidanteile, die vom Benutzer über das Verteilerelement 20 den ersten bzw. zweiten Fluideintrittsöffnungen 8, 9 der Strahlaustrittselemente 6 zugeführt werden können, die Hauptstrahlrichtung der Einzelstrahlen des jeweiligen Kombi-Brausestrahls quasi stetig bzw. kontinuierlich oder alternativ in Stufen zwischen den beiden Hauptstrahlrichtungen H1, H2 des ersten bzw. zweiten Brausestrahls verändert werden.

In vorteilhaften Ausführungen ist das nutzerbetätigte Verteilerelement 20 ein 3-Wege-Verteilventilelement. Alternativ ist das Verteilerelement 20 von einem anderen herkömmlichen Typ, z.B. mit mehreren Ventileingängen und/oder mehr als zwei Ventilausgängen, wobei lediglich erforderlich ist, dass zugeführtes Fluid mittels Betätigen des Verteilerelements durch den Benutzer wahlweise nur einem ersten, nur einem zweiten oder optional zusätzlich in steuerbaren Anteilen beiden Ausgängen zugeleitet werden kann.

In entsprechenden Ausführungsformen ist der Brausekörper 1 ein zur Montage an einer Wand oder Decke eines Duschraums eingerichteter Kopfbrausekörper. Alternativ kann er für anderweitige Brauseanwendungen ausgelegt sein, z.B. als Brausekopf bzw. Brausekörper einer wandmontierbaren Seitenbrause.

In entsprechenden Ausführungsformen beinhaltet die Fluidsteuereinheit 11 eine nutzerbetätigte Misch- und/oder Absperrventileinheit 22 herkömmlicher Bauart, so dass die Fluidsteuerungsvorrichtung 2 zusätzlich als Mischer- und/oder Absperrvorrichtung fungiert, mit der zwei oder mehr zugeführte Fluide gemischt und/oder die Fluidzufuhr zu einem oder mehreren Auslassanschlüssen freigegeben bzw. abgesperrt werden können. In alternativen Ausführungen besteht die Fluidsteuereinheit 11 allein aus dem Verteilerelement 20.

Die Strahlaustrittselemente 6 sind, wie in den Fig. 1 bis 3 gezeigt, als V-förmige Durchgangsöffnungen ausgebildet, die sich in Austrittsrichtung konisch verjüngend durch die Strahlscheibe 5 hindurch erstrecken und jeweils eintrittsseitig die beiden Fluideintrittsöffnungen 8, 9 und austrittsseitig eine den beiden Fluideintrittsöffnungen 8, 9 gemeinsame Fluidaustrittsöffnung 23 bilden. Die Seitenflanken der V-Form der so konfigurierten Strahlaustrittselemente 6 bilden Strömungsleitflächen für das durch die jeweils zugeordnete der beiden Fluideintrittsöffnungen 8, 9 jedes Strahlaustrittselements 6 eintretende Fluid und bestimmen auf diese Weise die zugehörige Hauptstrahlrichtung H1, H2, in welcher das über die betreffende Fluideintrittsöffnung 8, 9 eintretende Fluid die Fluidaustrittsöffnung 23 als entsprechender Einzelstrahl verlässt.

Die Fig. 4 bis 6 zeigen den Brausekörper 1 in einer detaillierteren konstruktiven Realisierung. Dabei sind in Fig. 4 mit Ausnahme der Strahlscheibe 5 alle anderen Brausekörperkomponenten mit gestrichelten Linien lediglich angedeutet und auf diese Weise transparent gehalten, so dass die Strahlscheibe 5 mit ihrer Innenseite zu erkennen ist, an der sich die Fluideintrittsöffnungen 8, 9 der Strahlaustrittselemente 6 befinden. Soweit der Brausekörper 1 der Fig. 4 bis 6 gleiche oder funktionell äquivalente Elemente und Eigenschaften besitzt wie oben zum schematisch in den Fig. 1 bis 3 gezeigten Ausführungsbeispiel, sind gleiche Bezugszeichen verwendet, und es kann insoweit auch auf die obigen Ausführungen zum Ausführungsbeispiel der Fig. 1 bis 3 verwiesen werden.

In entsprechenden Ausführungsformen beinhaltet die Sanitärbrauseeinrichtung, wie im Beispiel der Fig. 4 bis 6, eine der Strahlscheibe 5 in Austrittsrichtung, d.h. in Fluidströmungsrichtung, stromaufwärts vorgelagerte Zwischenplatte 24. Die Zwischenplatte 24 weist zu den V-förmigen Durchgangsöffnungen 6a korrespondierende, V-förmige Vorsprünge 25 auf, die sich derart in die V-förmigen Durchgangsöffnungen 6a hinein erstrecken, dass sie jeweils einen Fluidkanal 26, 27 von jeder der beiden Fluideintrittsöffnungen 8, 9 zur Fluidaustrittsöffnung 23 belassen.

In entsprechenden Ausführungsformen beinhaltet die Sanitärbrauseeinrichtung, wie im Beispiel der Fig. 4 bis 6, eine der Strahlscheibe 5 in Austrittsrichtung gesehen stromaufwärts vorgelagerte Kammerplatte 28, die mit einer Plattenseite 28a eine erste Fluidkammer 29 als Teil des ersten Fluidströmungswegs 16 begrenzt und in deren Innerem eine zweite Fluidkammer 30 als Teil des zweiten Fluidströmungswegs 17 ausgebildet ist. Die Kammerplatte 28 weist Verbindungskanäle 31 auf, die von der zweiten Fluidkammer 30 zu den zweiten Fluideintrittsöffnungen 9 der Strahlaustrittselemente 6 führen.

In entsprechenden Ausführungen ist wie im gezeigten Beispiel der Fig. 4 bis 6 die Plattenseite 28a, welche die erste Fluidkammer 29 begrenzt, eine der Strahlscheibe 5 abgewandte Plattenseite der Kammerplatte 28. Die Kammerplatte 28 weist in diesem Fall Durchgangskanäle 32 auf, die von der ersten Fluidkammer 29 durch die Kammerplatte 28 hindurch zu den ersten Fluideintrittsöffnungen 8 der Strahlaustrittselemente 6 führen. Im Ausführungsbeispiel der Fig. 4 bis 6 sind die Zwischenplatte 24 und die Kammerplatte 28 identisch von derselben Platte gebildet, in alternativen Ausführungen können sie von separaten Plattenteilen gebildet sein, oder die Sanitärbrauseeinrichtung beinhaltet nur die Zwischenplatte 24 ohne die Kammerplatte 28 oder nur die Kammerplatte 28 ohne die Zwischenplatte 24.

In entsprechenden Ausführungsformen ist, wie im Beispiel der Fig. 4 bis 6, die Fluideinlasskonfiguration 4 des Brausekörpers 1 auf einer der Strahlscheibe 5 abgewandten Außenseite 33 des Brausekörpers 1 angeordnet. Speziell ist im Ausführungsbeispiel der Fig. 4 bis 6 die Fluideinlasskonfiguration 4 zentrisch, längsmittig an dieser Außenseite 33 des Brausekörpers 1 angeordnet. Bei Verwendung des Brausekörpers 1 als Brausekopf einer Kopfbrause kann diese Außenseite 33 speziell eine in Gebrauchslage obenliegende Seite, d.h.Oberseite, dieses Brausekopfs sein.

Der Brausekörper 1 kann, wie im Ausführungsbeispiel der Fig. 4 bis 6, auf seiner der Strahlscheibe 5 abgewandten Seite von einem Gehäusedeckelteil 34 abgeschlossen sein, wobei die Zwischenplatte 24 bzw. die Kammerplatte 28 zwischen dem Gehäusedeckelteil 34 und der Strahlscheibe 5 im so gebildeten Brausekörpergehäuse aufgenommen sind.

In entsprechenden Ausführungen der Sanitärbrauseeinrichtung sind der erste und der zweite Brausekörpereinlass 14, 15, wie beim Ausführungsbeispiel der Fig. 4 bis 6, koaxial angeordnet, wobei der eine Brausekörpereinlass, im Beispiel der Fig. 4 bis 6 der zweite Brausekörpereinlass 15, den anderen Brausekörpereinlass, im Beispiel der Fig. 4 bis 6 der erste Brausekörpereinlass 14, koaxial umgibt.

Im Ausführungsbeispiel der Fig. 4 bis 6 umfasst die Fluideinlasskonfiguration 4 des Brausekörpers 1 einen Anschlusskörper 35 und einen am Gehäusedeckelteil 34 ausgebildeten, zentrisch axialen Anschlussstutzen 36, an dem der Anschlusskörper 35 vorzugsweise abnehmbar montiert werden kann. Im Anschlussstutzen 36 des Deckelteils 34 beinhaltet der erste Brausekörpereinlass 14 eine mittige Axialbohrung durch den Deckelteil 34 hindurch zur ersten Fluidkammer 29, und der zweite Brausekörpereinlass 15 beinhaltet einen Ringkanalabschnitt 15a, eine oder mehrere Schrägbohrungen 15b, einen Ringraum 15c und eine zur zweiten Fluidkammer 30 führende Verbindungsbohrung 15d als strömungstechnisch aufeinanderfolgende Abschnitte des zweiten Brausekörpereinlasses 15.

Wie die gezeigten und die weiteren oben erwähnten Ausführungsbeispiele deutlich machen, stellt die Erfindung eine Sanitärbrauseeinrichtung zur Verfügung, bei welcher der Benutzer in sehr komfortabler Weise durch Betätigen des Verteilerelements an der vom Brausekörper räumlich entfernten Fluidsteuereinheit wahlweise unterschiedliche, vom Brausekörper abgegebene Brausestrahlen einstellen kann. Die Sanitärbrauseeinrichtung ist insbesondere als sanitäre Kopfbrauseneinrichtung verwendbar, aber auch andere Anwendungen sind möglich, zum Beispiel als wandmontierte Seitenbrause oder Schulterbrause.

## Patentansprüche

1. Sanitärbrauseeinrichtung mit
- einem Brausekörper (1), der eine eintrittsseitige Fluideinlasskonfiguration (4), eine austrittsseitige Strahlscheibe (5) mit mehreren Strahlaustrittselementen (6) und eine Fluidführung (7) von der Fluideinlasskonfiguration (4) zur Strahlscheibe (5) aufweist, wobei die Strahlaustrittselemente (6) als V-förmige Durchgangsöffnungen (6a) ausgebildet sind, die sich in Austrittsrichtung konisch verjüngend durch die Strahlscheibe (5) hindurch erstrecken und jeweils eintrittsseitig eine erste und eine zweite Fluideintrittsöffnung (8, 9) und austrittsseitig eine den beiden Fluideintrittsöffnungen (8, 9) gemeinsame Fluidaustrittsöffnung (23) bilden und dafür eingerichtet sind, über die ersten Fluideintrittsöffnungen (8) zugeführtes Fluid als einen ersten Brausestrahl mit einem ersten Strahlbild (S1) und über die zweiten Fluideintrittsöffnungen (9) zugeführtes Fluid als einen zweiten Brausestrahl mit einem vom ersten Strahlbild verschiedenen zweiten Strahlbild (S2) abzugeben,
- einer vom Brausekörper (1) räumlich getrennt angeordneten Fluidsteuerungsvorrichtung (2) mit einer Fluidauslassanschlusskonfiguration (10) und einer nutzerbetätigten Fluidsteuereinheit (11) zur Steuerung einer Fluidzufuhr zur Fluidauslassanschlusskonfiguration (10) und
- einer Fluidleitungskonfiguration (3) zur Fluidankopplung der Fluideinlasskonfiguration (4) des Brausekörpers (1) an die Fluidauslassanschlusskonfiguration (10) der Fluidsteuerungsvorrichtung (2),
**dadurch gekennzeichnet, dass**
- die Fluideinlasskonfiguration (4) des Brausekörpers (1) einen ersten Brausekörpereinlass (14) und einen vom ersten getrennten zweiten Brausekörpereinlass (15) umfasst,
- die Fluidführung (7) im Brausekörper (1) zwei getrennte Fluidströmungswege (16, 17) beinhaltet, von denen ein erster Fluidströmungsweg (16) die ersten Fluideintrittsöffnungen (8) mit dem ersten Brausekörpereinlass (14) verbindet und ein zweiter Fluidströmungsweg (17) die zweiten Fluideintrittsöffnungen (9) mit dem zweiten Brausekörpereinlass (15) verbindet,
- die Fluidauslassanschlusskonfiguration (10) der Fluidsteuerungsvorrichtung (2) einen ersten Auslassanschluss (12) und einen vom ersten getrennten zweiten Auslassanschluss (13) umfasst,
- die Fluidleitungskonfiguration (3) eine erste Fluidleitung (18) vom ersten Auslassanschluss (12) der Fluidauslassanschlusskonfiguration (10) zum ersten Brausekörpereinlass (14) und eine zweite Fluidleitung (19) vom zweiten Auslassanschluss (13) der Fluidauslassanschlusskonfiguration (10) zum zweiten Brausekörpereinlass (15) umfasst und
- die Fluidsteuereinheit (11) ein nutzerbetätigtes Verteilerelement (20) zur variablen Weiterleitung von zugeführtem Fluid zum ersten und/oder zum zweiten Auslassanschluss (12, 13) aufweist.

2. Sanitärbrauseeinrichtung nach Anspruch 1, weiter **dadurch gekennzeichnet, dass** das nutzerbetätigte Verteilerelement (20) ein 3-Wege-Verteilventilelement ist.

3. Sanitärbrauseeinrichtung nach Anspruch 1 oder 2, weiter **dadurch gekennzeichnet, dass** der Brausekörper (1) ein zur Montage an einer Wand oder Decke eines Duschraums eingerichteter Kopfbrausekörper ist.

4. Sanitärbrauseeinrichtung nach Anspruch 1 bis 3, weiter **dadurch gekennzeichnet, dass** die Fluidsteuerungsvorrichtung (2) eine Mischer- und/oder Absperrarmatur beinhaltet und die Fluidsteuereinheit (11) eine Misch- und/oder Absperrventileinheit umfasst.

5. Sanitärbrauseeinrichtung nach einem der Ansprüche 1 bis 4, weiter **gekennzeichnet durch** eine der Strahlscheibe (5) in Austrittsrichtung vorgelagerte Zwischenplatte (24), die zu den V-förmigen Durchgangsöffnungen (6a) korrespondierende, V-förmige Vorsprünge (25) aufweist, die sich unter Belassung eines jeweiligen Fluidkanals (26, 27) von den ersten und zweiten Fluideintrittsöffnungen (8, 9) zur Fluidaustrittsöffnung (23) in die V-förmigen Durchgangsöffnungen (6a) hinein erstrecken.

6. Sanitärbrauseeinrichtung nach einem der Ansprüche 1 bis 5, weiter **gekennzeichnet durch** eine der Strahlscheibe (5) in Austrittsrichtung vorgelagerte Kammerplatte (28), die mit einer Plattenseite (28a) eine erste Fluidkammer (29) als Teil des ersten Fluidströmungsweges (16) begrenzt und in deren Innerem eine zweite Fluidkammer (30) als Teil des zweiten Fluidströmungsweges (17) ausgebildet ist, wobei die Kammerplatte (28) Verbindungskanäle (31) aufweist, die von der zweiten Fluidkammer (30) zu den zweiten Fluideintrittsöffnungen (9) führen.

7. Sanitärbrauseeinrichtung nach Anspruch 6, weiter **dadurch gekennzeichnet, dass** die Plattenseite, welche die erste Fluidkammer (29) begrenzt, eine der Strahlscheibe (5) abgewandte Plattenseite der Kammerplatte (28) ist und die Kammerplatte (28) Durchgangskanäle (32) aufweist, die von der ersten Fluidkammer (29) durch die Kammerplatte (28) hindurch zu den ersten Fluideintrittsöffnungen (9) führen.

8. Sanitärbrauseeinrichtung nach einem der Ansprüche 1 bis 7, weiter **dadurch gekennzeichnet, dass** die Fluideinlasskonfiguration (4) auf einer der Strahlscheibe (5) abgewandten Außenseite (33) des Brausekörpers (1) angeordnet ist.

9. Sanitärbrauseeinrichtung nach einem der Ansprüche 1 bis 8, weiter **dadurch gekennzeichnet, dass** der erste und der zweite Brausekörpereinlass (14, 15) koaxial angeordnet sind, wobei der eine Brausekörpereinlass (15) den anderen Brausekörpereinlass (14) koaxial umgibt.

## Claims

1. Sanitary shower device, comprising
- a shower body (1) including a fluid inlet configuration (4) on an input side, a jet disk (5) on an output side having a plurality of jet output elements (6) and a fluid guidance (7) from the fluid inlet configuration (4) to the jet disk (5), wherein the jet output elements are designed as V-shaped passage openings (6a) which extend through the jet disk (5) conically tapering in an output direction and respectively provide a first and a second fluid input opening (8, 9) on an input side and a fluid output opening (23) on an output side that is shared by both the fluid input openings (8, 9) and are configured to discharge fluid supplied via the first fluid input openings (8) as a first shower jet with a first jet pattern (S1) and fluid supplied via the second fluid input openings (9) as a second shower jet with a second jet pattern (S2) differing from the first jet pattern,
- a fluid control device (2) disposed spatially separated from the shower body (1), including a fluid outlet connection configuration (10) and a user-operated fluid control unit (11) for controlling a fluid supply to the fluid outlet connection configuration (10), and
- a fluid conduit configuration (3) for fluid coupling of the fluid inlet configuration (4)of the shower body (1) to the fluid outlet connection configuration (10) of the fluid control device (2),
**characterized in that**
- the fluid inlet configuration (4) of the shower body (1) comprises a first shower body inlet (14) and a second shower body inlet (15) separated from the first one,
- the fluid guidance (7) within the shower body (1) includes two separate fluid flow paths (16, 17), of which a first fluid flow path (16) connects the first fluid input openings (8) with the first shower body inlet (14) and a second fluid flow path (17) connects the second fluid input openings (9) with the second shower body inlet (15),
- the fluid outlet connection configuration (10) of the fluid control device (2) comprises a first outlet connector (12) and a second outlet connector (13) separated from the first one,
- the fluid conduit configuration (3) comprises a first fluid conduit (18) from the first outlet connector (12) of the fluid outlet connection configuration (10) to the first shower body inlet (14) and a second fluid conduit (19) from the second outlet connector (13) of the fluid outlet connection configuration (10) to the second shower body inlet (15), and
- the fluid control unit (11) includes a user-operated distributor element (20) for variable forwarding of supplied fluid to the first and/or to the second outlet connector (12, 13).

2. Sanitary shower device according to claim 1, further **characterized in that** the user-operated distributor element (20) is a three-way distributor valve element.

3. Sanitary shower device according to claim 1 or 2, further **characterized in that** the shower body (1) is an overhead shower body configured for installation on a wall or ceiling of a shower room.

4. Sanitary shower device according to any one of claims 1 to 3, further **characterized in that** the fluid control device (2) includes a mixer and/or shut-off fitting and the fluid control unit (11) comprises a mixing and/or shut-off valve unit.

5. Sanitary shower device according to any one of claims 1 to 4, further **characterized by** an intermediate plate (24) upstream of the jet disk (5) in output direction, which plate has V-shaped projections (25) corresponding to the V-shaped passage openings (6a), which projections extend from the first and second fluid input openings (8, 9) to the fluid output opening (23) into the V-shaped passage openings (6a), thereby leaving a respective fluid channel (26, 27).

6. Sanitary shower device according to any one of claims 1 to 5, further **characterized by** a chamber plate (28) upstream of the jet disk (5) in output direction, one plate side (28a) of the plate delimiting a first fluid chamber (29) as part of the first fluid flow path (16) and a second fluid chamber (30) being provided in the interior thereof as part of the second fluid flow path (17), wherein the chamber plate (28) includes connecting channels (31) leading from the second fluid chamber (30) to the second fluid input openings (9).

7. Sanitary shower device according to claim 6, further **characterized in that** the plate side which delimits the first fluid chamber (29) is a plate side of the chamber plate (28) facing away from the jet disk (5) and the chamber plate (28) includes passage channels (32) leading from the first fluid chamber (29) through the chamber plate (28) to the first fluid input openings (9).

8. Sanitary shower device according to any one of claims 1 to 7, further **characterized in that** the fluid inlet configuration (4) is disposed on an exterior side (33) of the shower body (1) facing away from the jet disk (5).

9. Sanitary shower device according to any one of claims 1 to 8, further **characterized in that** the first and the second shower body inlets (14, 15) are coaxially arranged, wherein the one shower body inlet (15) surrounds the other shower body inlet (14) coaxially.

## Revendications

1. Dispositif de douche sanitaire comprenant
- un corps de douche (1) qui présente une configuration d'entrée de fluide (4) côté entrée, un disque de projection (5) côté sortie avec plusieurs éléments de sortie de jet (6) et un guidage de fluide (7) depuis la configuration d'entrée de fluide (4) jusqu'au disque de projection (5), les éléments de sortie de jet (6) étant réalisés sous forme d'ouvertures de passage (6a) en forme de V, qui s'étendent à travers le disque de projection (5) en se rétrécissant de manière conique dans la direction de sortie et qui forment respectivement, du côté entrée, une première et une deuxième ouverture d'entrée de fluide (8, 9) et, du côté sortie, une ouverture de sortie de fluide (23) commune aux deux ouvertures d'entrée de fluide (8, 9) et qui sont conçus pour délivrer le fluide, alimenté via les premières ouvertures d'entrée de fluide (8), sous la forme d'un premier jet de douche avec une première image de projection (S1) et pour délivrer le fluide, alimenté via les deuxièmes ouvertures d'entrée de fluide (9), sous la forme d'un deuxième jet de douche avec une deuxième image de projection (S2) différente de la première image de projection,
- un dispositif de commande de fluide (2) séparé dans l'espace du corps de douche (1), avec une configuration de raccord de sortie de fluide (10) et une unité de commande de fluide (11) actionnée par l'utilisateur pour commander une alimentation en fluide vers la configuration de raccord de sortie de fluide (10), et
- une configuration de conduction de fluide (3) pour le couplage de la configuration d'entrée de fluide (4) du corps de douche (1) à la configuration de raccord de sortie de fluide (10) du dispositif de commande de fluide (2),
**caractérisé en ce que**
- la configuration d'entrée de fluide (4) du corps de douche (1) comprend une première entrée de corps de douche (14) et une deuxième entrée de corps de douche (15) séparée de la première,
- le guidage de fluide (7) dans le corps de douche (1) comprend deux voies d'écoulement de fluide séparées (16, 17), dont une première voie d'écoulement de fluide (16) relie les premières ouvertures d'entrée de fluide (8) à la première entrée de corps de douche (14), et une deuxième voie d'écoulement de fluide (17) relie les deuxièmes ouvertures d'entrée de fluide (9) à la deuxième entrée de corps de douche (15),
- la configuration de raccord de sortie de fluide (10) du dispositif de commande de fluide (2) comprend un premier raccord de sortie (12) et un deuxième raccord de sortie (13) séparé du premier,
- la configuration de conduction de fluide (3) comprend une première conduite de fluide (18) depuis le premier raccord de sortie (12) de la configuration de raccord de sortie de fluide (10) jusqu'à la première entrée de corps de douche (14), et une deuxième conduite de fluide (19) depuis le deuxième raccord de sortie (13) de la configuration de raccord de sortie de fluide (10) jusqu'à la deuxième entrée de corps de douche (15), et
- l'unité de commande de fluide (11) présente un élément de distribution (20) actionné par l'utilisateur pour l'acheminement variable du fluide alimenté jusqu'au premier et/ou jusqu'au deuxième raccord de sortie (12, 13).

2. Dispositif de douche sanitaire selon la revendication 1,
**caractérisé en outre en ce que** l'élément de distribution (20) actionné par l'utilisateur est un élément de vanne de distribution à 3 voies.

3. Dispositif de douche sanitaire selon la revendication 1 ou 2, **caractérisé en outre en ce que** le corps de douche (1) est un corps de douche de tête conçu pour être monté sur un mur ou un plafond d'un local de douche.

4. Dispositif de douche sanitaire selon les revendications 1 à 3, **caractérisé en outre en ce que** le dispositif de commande de fluide (2) contient une robinetterie de mélange et/ou d'arrêt, et l'unité de commande de fluide (11) comprend une unité de vanne de mélange et/ou d'arrêt.

5. Dispositif de douche sanitaire selon l'une des revendications 1 à 4, **caractérisé en outre par** une plaque intermédiaire (24) placée en amont du disque de projection (5) dans la direction de sortie, qui présente des saillies (25) en forme de V correspondant aux ouvertures de passage (6a) en forme de V, qui s'étendent jusque dans les ouvertures de passage (6a) en forme de V en réservant un canal de fluide (26, 27) respectif depuis les premières et les deuxièmes ouvertures d'entrée de fluide (8, 9) jusqu'à l'ouverture de sortie de fluide (23).

6. Dispositif de douche sanitaire selon l'une des revendications 1 à 5, **caractérisé en outre par** une plaque de chambre (28) placée en amont du disque de projection (5) dans la direction de sortie, qui délimite avec une face de plaque (28a) une première chambre de fluide (29) faisant partie de la première voie d'écoulement de fluide (16), et à l'intérieur de laquelle est formée une deuxième chambre de fluide (30) faisant partie de la deuxième voie d'écoulement de fluide (17), la plaque de chambre (28) présentant des canaux de liaison (31) qui mènent de la deuxième chambre de fluide (30) aux deuxièmes ouvertures d'entrée de fluide (9).

7. Dispositif de douche sanitaire selon la revendication 6,
**caractérisé en outre en ce que** la face de la plaque qui délimite la première chambre de fluide (29) est une face de la plaque de chambre (28) détournée du disque de projection (5), et la plaque de chambre (28) présente des canaux de passage (32) qui mènent depuis la première chambre de fluide (29) aux premières ouvertures d'entrée de fluide (9) en traversant la plaque de chambre (28).

8. Dispositif de douche sanitaire selon l'une des revendications 1 à 7, **caractérisé en outre en ce que** la configuration d'entrée de fluide (4) est disposée sur une face extérieure (33) du corps de douche (1) détournée du disque de projection (5).

9. Dispositif de douche sanitaire selon l'une des revendications 1 à 8, **caractérisé en outre en ce que** les première et deuxième entrées de corps de douche (14, 15) sont disposées coaxialement, une entrée de corps de douche (15) entourant coaxialement l'autre entrée de corps de douche (14).
